# EUROPÄISCHE PATENTSCHRIFT

(11) **EP 1 198 686 B1**
(45) Veröffentlichungstag und Bekanntmachung des Hinweises auf die Patenterteilung: **20.09.2006**
(21) Anmeldenummer: 00951395.3
(22) Anmeldetag: 18.07.2000
(51) Int. Cl.: F24D 3/10, F04D 7/04, F04D 15/00, F04D 29/04

(54) **MISCHVENTIL**
MIXING VALVE
VANNE MELANGEUSE

(30) Priorität: 24.07.1999 DE 19934819
(43) Veröffentlichungstag der Anmeldung: 24.04.2002
(73) Patentinhaber: Honeywell Technologies Sarl, 1110 Morges (CH)
(72) Erfinder: KLUTH, Hans-Ulrich, D-71093 Weil im Schönbuch (DE); MÜLLER, Wolfgang, D-71101 Schönaich (DE)
(74) Vertreter: TBK-Patent
(86) Internationale Anmeldenummer: PCT/EP2000/006841
(87) Internationale Veröffentlichungsnummer: WO 2001/007836

(56) Entgegenhaltungen:
- DE-A- 2 107 000

## Beschreibung

Die vorliegende Erfindung bezieht sich auf ein Mischventil gemäß dem Oberbegriff von Anspruch 1.

Mischventile und insbesondere Dreiwege-Mischventile werden bei Heizungsanlagen benutzt, um den Heizungsvorlauf gesteuert mit dem Kesselvorlauf bzw. dem Heizungsrücklauf zu verbinden, um z. B. durch Beimischung von Wasser des Heizungsrücklaufes die Temperatur des Wassers im Heizungsvorlauf zu beeinflussen. Im Heizungsvorlauf ist sodann üblicherweise eine das Heizmedium durch die Anlage bewegende Umwälzpumpe angeordnet.

Ein Mischventil mit den Merkmalen des Oberbegriffs von Patentanspruch 1 ist in DE 21 070 000 offenbart.

Hiervon ausgehend ist es die Aufgabe der vorliegenden Erfindung, das Mischventil und die Umwälzpumpe in einer Armatur zu vereinigen. Die Lösung dieser Aufgabe gelingt gemäß den Merkmalen von Patentanspruch 1. Weitere vorteilhafte Ausgestaltungen der Erfindung sind den abhängigen Ansprüchen entnehmbar.

Anhand von in den Figuren der beiliegenden Zeichnung dargestellten Ausführungsbeispielen sei im folgenden die Erfindung näher erläutert. Es zeigen:
Fig. 1 eine Armatur gemäß einem Vergleichsbeispiel in einer Stellung, bei der der Heizungsrücklauf mit dem Heizungsvorlauf verbunden ist;
Fig. 2 die Armatur nach Fig. 1 in einer Stellung, bei der der Kesselvorlauf mit dem Heizungsvorlauf verbunden ist;
Fig.3 die Armatur nach Fig. 1 in einer Zwischenstellung, bei der der Kesselvorlauf und der Heizungsrücklauf mit dem Heizungsvorlauf verbunden sind.
Fig. 4 eine erfindungsgemäße Armatur gemäß dem Ausführungsbeispiel, bei der der Heizungsrücklauf mit dem Heizungsvorlauf verbunden ist;
Fig. 5 die erfindungsgemäße Armatur gemäß Fig. 4, bei der der Kesselvorlauf mit dem Heizungsvorlauf verbunden ist; und
Fig. 6 die erfindungsgemäße Armatur gemäß Fig. 4, bei der der Kesselvorlauf und der Heizungsrücklauf mit dem Heizungsvorlauf verbunden sind.

Gemäß Fig. 1 besitzt ein Mischventilgehäuse 10 einen Einlaßstutzen 12 für den Kesselvorlauf, einen Auslaßstutzen 14 für den Heizungsvorlauf und einen in dieser Darstellung nicht sichtbaren Einlaßstutzen für den Heizungsrücklauf. Der Einlaßstutzen 12 ist mit einer unteren Kammer 16 verbunden, der Heizungsvorlauf ist an eine mittlere Kammer 18 angeschlossen und der Heizungsrücklauf ist an eine obere Kammer 20 angeschlossen. Alle Kammern 16, 18, und 20 sind über miteinander fluchtende Bohrungen miteinander verbunden. Eine hohle und axial verschiebbare Welle 22 durchsetzt diese Bohrungen und trägt ein Pumpenrad 24 im Bereich der mittleren Kammer 18. Die obere Kammer 20 ist an einem Gehäusedeckel 26 angeformt, der bei seiner Entfernung den Einsatz des Pumpenrades 24 mit der hohlen Welle 22 in die mittlere Kammer 18 gestattet. In der in Fig. 1 dargestellten Stellung liegt die hohle Welle 22 mit ihrem offenen unteren Ende am Boden der unteren Kammer 16 an und versperrt somit den Zutritt des Kesselvorlaufs in das Pumpenrad 24 und die mittlere Kammer 18. Hingegen stellen Perforierungen 28 in der hohlen Welle 22 im Bereich der oberen Kammer 20 eine Verbindung zwischen dem Heizungsrücklauf und dem Pumpenrad 24 bzw. der mittleren Kammer 18 her.

Die hohle Welle 22 ragt nach oben aus der oberen Kammer 20 heraus und ist mit dem Läufer 30 eines Motors verbunden, dessen Statorwicklung 32 in einem topfförmigen Gehäuse 34 angeordnet ist, welches an dem Gehäusedeckel 26 angeflanscht ist. Die Statorwicklung 32 ist axial in zwei Wicklungen 32' und 32" unterteilt, um durch getrennte oder gleichzeitige Erregung der Wicklungen 32', 32" unterschiedliche Stellungen des Läufers 30 und somit der hohlen Welle 22 zu erzielen. Im in Fig. 1 dargestellten Fall ist nur die untere Wicklung 32" erregt, um das Pumpenrad 24 über den Läufer 30 und die hohle Welle 22 anzutreiben, wobei aber die Erregung ausreichend ist, um die geforderte Pumpenleistung zu erzielen.

Ein an dem topfförmigen Gehäuse 34 im Deckelbereich innen konzentrisch angebrachter Einsatz 36 dient der Führung der hohlen Welle 22. Eine Hülse 38, die über O-Ringe 40 und 42 an dem Einsatz 36 und an einem Aufsatz an dem Gehäusedeckel 26 abgedichtet ist, schirmt die Statorwicklung 32 gegen das fließende Medium ab. Die druckbeaufschlagten Flächen des aus Pumpenrad 24 und hohler Welle 22 bestehenden Steuerkörpers sind so gewählt, dass sie gleich groß sind und einen Druckausgleich gestatten.

Fig. 2 zeigt eine Stellung des Mischventils mit integrierter Umwälzpumpe, bei der der Kesselvorlauf mit dem Heizungsvorlauf verbunden ist und die Beimischung des Heizungsrücklaufs abgetrennt ist. Diese Stellung wird erzielt durch Erregung der Statorwicklung 32' alleine, wodurch der Läufer 30 in diese hineingezogen wird, so daß das untere Ende der hohlen Welle 22 den ungehinderten Zutritt des Kesselvorlaufs zum Pumpenrad 24 freigibt und die Perforierungen 28 auf einer Höhe liegen, wo keine Verbindung mehr mit dem Heizungsrücklauf hergestellt wird.

Fig. 3 zeigt die Stellung des Mischventils mit integrierter Pumpe, bei der sowohl der Kesselvorlauf als auch der Heizungsrücklauf mit dem Heizungsvorlauf verbunden sind. Diese Stellung wird erzielt durch Erregung beider Statorwicklungen 32' und 32", wodurch der Läufer 30 eine Mittelstellung einnimmt, so daß das untere Ende der hohlen Welle 22 den teilweisen Zutritt des Kesselvorlaufs erlaubt und die Perforierungen 28 auf einer Höhe liegen, bei der zumindest teilweise eine Verbindung mit dem Heizungsrücklauf hergestellt ist.

Das in den Figuren 4 bis 6 gezeigte Ausführungsbeispiel der Erfindung sei nur insoweit beschrieben, als es sich von dem in den Figuren 1 bis 3 gezeigten Vergleichsbeispiel unterscheidet. Gleiche Bauelemente sind mit den gleichen Bezugszeichen versehen; funktionell angewandelten Bauelementen wurde eine 1 vorangestellt und neue Bauelemente wurden mit gesonderten Bezugszeichen versehen.

Gemäß Fig. 4 umfaßt der Stator 132 des Motors drei übereinander angeordnete Statorwicklungen 132', 132" und 132''', wobei der Läufer 30 durch getrennte oder gemeinsame Erregung der Statorwicklung 3 unterschiedliche Stellungen einnehmen kann, wie dies auch bei dem Vergleichsbeispiel gemäß den Figuren 1 bis 3 der Fall war.

Der Läufer 30 ist über ein hülsenförmiges Zwischenelement 50, das nicht aus Eisen besteht, mit einer Motorwelle 122 mittels einer Mutter 52 verbunden. Die Motorwelle 122 ist in einem unteren Gehäuseansatz 54 gelagert und als Pumpenrad ist ein Flügelrad 124 auf die Motorwelle 122 aufgesteckt und mit dieser zusammen drehbar. Das Flügelrad 124 sitzt in einem Aufnahmegehäuse 56, das als verschiebbarer Steuerkörper arbeitet und aus zwei symmetrischen Teilen besteht, zwischen denen sich das Flügelrad 124 befindet. Das Aufnahmegehäuse 56 weist zwei zylindrische Ansätze 58, 58' auf, die mit Durchführungen 60, 60' versehen sind, welche z. B. durch achsparallele über den Umfang verteilte Bohrungen vorgegeben sein können. Prinzipiell können die Ansätze 58, 58' auch durch zwei konzentrische Hülsen vorgegeben sein, die über radiale Stege miteinander verbunden sind. Die Durchführungen 60, 60' stellen die Verbindung zwischen dem Kesselvorlauf KV, dem Heizungsvorlauf HV und dem Heizungsrücklauf HR her, wobei das Flügelrad 124 den Transport des Mediums bewirkt.

Die Flügel des Flügelrades 124 erstrecken sich hierbei radial über einen Bereich, der außerhalb des durch die Durchführungen 60, 60' fließenden Mediums liegt. Zwei sich von den zylindrischen Ansätzen 58, 58' radial nach außen erstreckende Schirmbleche 62, 62' schließen das Flügelrad 124 zwischen sich ein und bündeln das durchtretende Medium. Die Schirmbleche 62, 62' können über den Umfang an verschiedenen Stellen im Abstand voneinander verrastet sein. Ferner weisen die Schirmbleche 62, 62' hier nicht erkennbare miteinander fluchtende U-förmige Ausnehmungen im Rand auf, welche einen in das Gehäuse 10 eingesetzten Stift 64 übergreifen, so daß sie axial beweglich aber in Drehrichtung festgehalten sind. Sicherungsringe 66, 66' sichern das Aufnahmegehäuse 56 auf der Motorwelle 122, so daß es mit der Motorwelle 122 axial beweglich ist, wenn die Statorwicklungen 132', 132'' und 132''' entsprechend erregt werden, um den Läufer 30 und damit den Steuerkörper zu verschieben.

## Patentansprüche

1. Mischventil, insbesondere Dreiwege-Mischventil, mit einem Gehäuse (10) und mit Einlässen und Auslässen (KV, HR, HV) an dem Gehäuse (10) und einem Steuerkörper, der zum Steuern der Verbindung zwischen den auf unterschiedlichen Ebenen liegenden Einlässen und Auslässen in dem Gehäuse (10) axial verschiebbar angeordnet ist,
**dadurch gekennzeichnet, dass**
in dem als drehfest gelagertes Aufnahmegehäuse (56) ausgebildeten Steuerkörper ein Pumpenrad (124) vorgesehen ist.

2. Mischventil nach Anspruch 1, **dadurch gekennzeichnet, dass** das Aufnahmegehäuse (56) aus zwei zueinander spiegelbildlich symmetrischen Teilen besteht, die miteinander verbunden sind und zwischen sich das Pumpenrad (124) aufnehmen, wobei das Pumpenrad (124) auf einer Motorwelle (122) sitzt, die in dem Aufnahmegehäuse (56) drehbar gelagert ist.

3. Mischventil nach Anspruch 2, **dadurch gekennzeichnet, dass** das Aufnahmegehäuse (56) axial verschieblich geführt ist und dass Mittel (64) vorgesehen sind, um es gegen Drehung zu sichern.

4. Mischventil nach Anspruch 3, **dadurch gekennzeichnet, dass** das Aufnahmegehäuse (56) zwei schirmförmige Teile (62, 62') aufweist, von denen sich zylindrische Ansätze (58, 58') nach oben und unten erstrecken, die axial gerichtete Durchführungen (60, 60') aufweisen.

5. Mischventil nach Anspruch 4, **dadurch gekennzeichnet, dass** das Pumpenrad als Flügelrad (124) ausgebildet ist, wobei sich die Flügel des Flügelrades radial über einen Bereich erstrecken, der außerhalb der Durchführungen (60, 60') liegt.

6. Mischventil nach einem oder mehreren der Ansprüche 1 bis 5, **dadurch gekennzeichnet, dass** das Gehäuse (10) aufweist: eine untere Kammer (16), die an den Kesselvorlauf (KV) angeschlossen ist, eine mittlere Kammer (18), die an den Heizungsvorlauf (HV) angeschlossen ist und eine obere Kammer (20), die an den Heizungsrücklauf (HR) angeschlossen ist, wobei alle Kammern über die hohle Welle (22) oder die zylindrischen Ansätze (58, 58') mit den Durchführungen (60, 60') die die Trennwände zwischen den Kammern durchsetzen, miteinander verbunden sind.

7. Mischventil nach einem der Ansprüche 1 bis 6, **gekennzeichnet durch** ein auf das Gehäuse (10) des Mischventils aufgesetztes topfförmiges Gehäuse (34), das die Statorwicklung (32, 132) und den Läufer (30) des Motors aufnimmt .

8. Mischventil nach Anspruch 7, **gekennzeichnet durch** Abdichtmittel (38, 40, 42) zwischen der Statorwicklung (32) und dem Läufer (30) des Motors.

9. Mischventil nach Anspruch 1, **dadurch gekennzeichnet, dass** das Pumpenrad (124) mit einer hohlen Welle (66) verbunden ist, die mit dem Läufer (30) eines Motors verbunden ist, welcher Motor eine in axialer Richtung unterteilte und getrennt erregbare Statorwicklung (132) besitzt.

10. Mischventil nach Anspruch 9, **dadurch gekennzeichnet, dass** sich die hohle Welle (66, 66') zu beiden Seiten des Pumpenrades (124) erstreckt, um in einer Endstellung an dem Gehäuse (10) einen ersten Einlass (KV) abzudichten und über Perforierungen in der hohlen Welle (66, 66') eine Verbindung mit einem zweiten Einlass (HR) herzustellen.

11. Mischventil nach Anspruch 10, **dadurch gekennzeichnet, dass** die wirksamen druckbeaufschlagten Flächen des aus Pumpenrad (124) und hohler Welle bestehenden Steuerkörpers gleich groß ausgebildet sind.

## Claims

1. Mixing valve, in particular a three-way mixing valve, with a body (10) and inlets and outlets (KV, HR, HV) on the body (10) and a control body which is arranged axially displaceably inside the body (10) to control the connection between the inlets and outlets located on different planes,
**characterized in that**
an impeller (124) is provided inside the control body, which is configured as a housing (56) mounted fixedly in rotation.

2. Mixing valve according to Claim 1, **characterized in that** the housing (56) consists of two mirror-symmetrical parts which are joined to each other and accommodate the impeller (124) between them, the impeller (124) being mounted on a motor shaft (122) which is mounted rotatably inside the housing (56).

3. Mixing valve according to Claim 2, **characterized in that** the housing (56) is axially displaceably guided and **in that** means (64) are provided to secure it against rotation.

4. Mixing valve according to Claim 3, **characterized in that** the housing (56) has two umbrella-shaped parts (62, 62') from which cylindrical extensions (58, 58') with axial bores (60, 60') extend upwards and downwards.

5. Mixing valve according to Claim 4, **characterized in that** the impeller is configured as a vane wheel (124) with vanes extending radially over a zone that lies outside the bores (60, 60').

6. Mixing valve according to one or more of Claims 1 to 5, **characterized in that** the body (10) has: a lower chamber (16) connected to the boiler flow (KV), a middle chamber (18) connected to the heating flow (HV), and an upper chamber (20) connected to the heating return (HR), all chambers being interconnected via the hollow shaft (22) or the cylindrical extensions (58, 58') with their bores (60, 60'), which extend through the partition walls between the chambers.

7. Mixing valve according to any one of Claims 1 to 6, **characterized by** a pot-shaped casing (34) mounted on top of the body (10) of the mixing valve, which accommodates the stator winding (32, 132) and the armature (30) of the motor.

8. Mixing valve according to Claim 7, **characterized by** sealing means (38, 40, 42) between the stator winding (32) and the armature (30) of the motor.

9. Mixing valve according to Claim 1, **characterized in that** the impeller (124) is connected to a hollow shaft (66) which is connected to the armature (30) of a motor, the said motor having an axially subdivided and separately excitable stator winding (132).

10. Mixing valve according to Claim 9, **characterized in that** the hollow shaft (66, 66') extends on both sides of the impeller (124) so that, in an end position on the body (10), a first inlet (KV) is sealed off and a connection is made to a second inlet (HR) via perforations in the hollow shaft (66, 66').

11. Mixing valve according to Claim 10, **characterized in that the active,** pressure-exposed faces of the control body consisting of impeller (124) and hollow shaft are equal in area.

## Revendications

1. Vanne mélangeuse, en particulier vanne mélangeuse à trois voies, avec une enveloppe (10), avec des entrées et des sorties (KV, HR, HV) sur celle-ci et avec un corps de commande qui est disposé mobile axialement dans l'enveloppe (10) pour commander la liaison entre les entrées et les sorties situées sur des plans différents,
**caractérisée en ce qu'**une roue de pompe (124) est prévue dans le corps de commande conçu comme une enveloppe de réception (56) fixe en rotation.

2. Vanne mélangeuse selon la revendication 1, **caractérisée en ce que** l'enveloppe de réception (56) se compose de deux parties symétriques en miroir qui sont reliées et qui reçoivent entre elles la roue à pompe (124), ladite roue de pompe (124) étant posée sur un arbre moteur (122) qui est monté rotatif dans l'enveloppe (56).

3. Vanne mélangeuse selon la revendication 2, **caractérisée en ce que** l'enveloppe de réception (56) est guidée mobile axialement et **en ce qu'**il est prévu des moyens (64) pour l'empêcher de tourner.

4. Vanne mélangeuse selon la revendication 3, **caractérisée en ce que** l'enveloppe de réception (56) comprend deux parties en forme de parapluies (62, 62') à partir desquelles s'étendent vers le bas et vers le haut deux saillies cylindriques (58, 58') présentant des passages (60, 60') dirigés axialement.

5. Vanne mélangeuse selon la revendication 4, **caractérisée en ce que** la roue de pompe est conçue comme une roue à ailettes (124), les ailettes de la roue (124) s'étendant radialement sur une zone qui est située en dehors des passages (60, 60').

6. Vanne mélangeuse selon l'une au moins des revendications 1 à 5, **caractérisée en ce que** l'enveloppe (10) comprend : une chambre inférieure (16) qui est raccordée au conduit d'alimentation de chaudière (KV), une chambre centrale (18) qui est raccordée au conduit d'alimentation de chauffage (HV) et une chambre supérieure (20) qui est raccordée à la conduite de retour de chauffage (HR), toutes les chambres étant reliées entre elles par l'intermédiaire de l'arbre creux (22) ou des saillies cylindriques (58, 58') pourvues des passages (60, 60') qui traversent les cloisons entre lesdites chambres.

7. Vanne mélangeuse selon l'une des revendications 1 à 6, **caractérisée par** une enveloppe en forme de godet (34) qui est posée sur l'enveloppe (10) de la vanne mélangeuse et qui reçoit l'enroulement de stator (32, 132) et le rotor (30) du moteur.

8. Vanne mélangeuse selon la revendication 7, **caractérisée par** des moyens d'étanchéité (38, 40, 42) entre l'enroulement de stator (32) et le rotor (30) du moteur.

9. Vanne mélangeuse selon la revendication 1, **caractérisée en ce que** la roue de pompe (124) est reliée à un arbre creux (66) qui est relié au rotor (30) d'un moteur, lequel moteur a un enroulement de stator (132) divisé dans le sens axial et apte à être excité séparément.

10. Vanne mélangeuse selon la revendication 9, **caractérisée en ce que** l'arbre creux (66, 66') s'étend des deux côtés de la roue à pompe (124) afin de rendre étanche une première entrée (KV), dans une position de fin de course au niveau de l'enveloppe (10), et de réaliser grâce à des perforations dans l'arbre creux (66, 66') une liaison avec une seconde entrée (HR).

11. Vanne mélangeuse selon la revendication 10, **caractérisée en ce que** les surfaces actives, sollicitées par une pression, du corps de commande composé de la roue de pompe (124) et de l'arbre creux ont la même taille.
